# EUROPÄISCHE PATENTSCHRIFT

(11) **EP 2 896 894 B1**
(45) Veröffentlichungstag und Bekanntmachung des Hinweises auf die Patenterteilung: **23.08.2017**
(21) Anmeldenummer: 14189195.2
(22) Anmeldetag: 16.10.2014
(51) Int. Cl.: F24C 15/32, F22B 1/28, F22B 37/50

(54) **Dampfbehandlungsgerät mit Festwasseranschluss**
Steam treatment device with fixed water connection
Appareil de traitement de vapeur doté d'une prise d'eau fixe

(30) Priorität: 04.11.2013 EP 13290268
(43) Veröffentlichungstag der Anmeldung: 22.07.2015
(73) Patentinhaber: BSH Hausgeräte GmbH, 81739 München (DE)
(72) Erfinder: Hoffmann, Olivier, 67120 Molsheim (FR)

(56) Entgegenhaltungen:
- EP-A1- 0 280 782
- DE-C1- 4 116 544
- DE-C1- 4 116 547

## Beschreibung

Die Erfindung betrifft ein Dampfbehandlungsgerät, das einen Festwasseranschluss, einen Gebrauchtwasserbehälter und eine Hebeeinrichtung zum Entfernen von Wasser aus der Hebeeinrichtung aufweist.

Es sind Dampfbehandlungsgeräte der betreffenden Art bekannt, welche als Hebeeinrichtung motorisch betriebene Pumpen einsetzen, z.B. Kolben- oder Kreiselpumpen. Nachteil hierbei ist deren hoher Preis sowie ihr erkennbares Arbeitsgeräusch.

Dampfbehandlungsgeräte, die Wasserstrahlpumpen zu unterschiedlichen Hebezwecken einsetzen, zeigt ein jedes der Dokumente DE4116544C1, DE4116547C1 und EP0280782A1.

Es ist die **Aufgabe** der vorliegenden Erfindung, die Nachteile des Standes der Technik zumindest teilweise zu überwinden und insbesondere eine besonders preiswerte und leise Möglichkeit zum Leeren eines Gebrauchtwasserbehälters bereitzustellen.

Diese Aufgabe wird gemäß den Merkmalen der unabhängigen Ansprüche gelöst. Bevorzugte Ausführungsformen sind insbesondere den abhängigen Ansprüchen entnehmbar.

Die Aufgabe wird gelöst durch ein Dampfbehandlungsgerät, aufweisend einen Festwasseranschluss, einen Gebrauchtwasserbehälter und eine Einrichtung (im Folgenden ohne Beschränkung der Allgemeinheit als "Hebeeinrichtung" bezeichnet) zum Entfernen von Gebrauchtwasser aus dem Gebrauchtwasserbehälter, wobei die Hebeeinrichtung eine Wasserstrahlpumpe mit einem Druckwassereinlass, einem Saugwassereinlass und einem Auslass aufweist und wobei der Druckwassereinlass mit dem Festwasseranschluss verbunden ist und der Saugwassereinlass mit dem Gebrauchtwasserbehälter verbunden ist. Mittels der Wasserstrahlpumpe kann weitgehend geräuschlos in dem Gebrauchtwasserbehälter befindliches Gebrauchtwasser durch den Saugwassereinlass eingesaugt und durch den Auslass wieder ausgelassen werden. Durch den Auslass fließt dann also ein Gemisch aus durch den Druckwassereinlass eingeströmtes Wasser und aus dem Saugwassereinlass eingesaugtes Gebrauchtwasser. Eine Wasserstrahlpumpe ist zudem weitaus preiswerter als eine Pumpe und ferner praktisch wartungsfrei.

Das durch den Druckwassereinlass einströmende Wasser ist vorzugsweise Frischwasser. Das durch den Druckwassereinlass einströmende Wasser ist druckbeaufschlagt, bevorzugt mit einem Druck P von zwei bar oder mehr, also P >= 2 bar.

Das Dampfbehandlungsgerät weist beispielsweise einen Dampfbehandlungsraum auf, welcher zur Dampfbehandlung von darin befindlichen Speisen mit Dampf beaufschlagbar oder füllbar ist. Der Dampf mag direkt in dem Dampfbehandlungsraum erzeugt werden oder mag mittels eines Dampferzeugers oder Dampfgenerators außerhalb des Dampfbehandlungsraums erzeugt und dann in den Dampfbehandlungsraum geleitet werden. Mittels des Dampfgenerators mag insbesondere in einem zugehörigen Vorratstank befindliches Wasser in Dampf umgewandelt werden. Der Dampfgenerator mag beispielsweise als ein Boiler oder als ein Durchlauferhitzer ausgebildet sein.

Der Gebrauchtwasserbehälter dient der Aufnahme von Gebrauchtwasser. Unter Gebrauchtwasser mag insbesondere Wasser verstanden werden, welches bereits mindestens einmal verwendet oder gebraucht worden ist. Unter Gebrauchtwasser mag insbesondere aus Dampf kondensiertes Kondenswasser oder Kondensat verstanden werden, insbesondere falls es in dem Dampfbehandlungsraum kondensiert hat.

Die Hebeeinrichtung ist grundsätzlich eine allgemeine Vorrichtung zum Entfernen von Wasser aus dem Gebrauchtwasserbehälter. Die Hebeeinrichtung mag eine Wasserstrahlpumpe aufweisen oder sein.

Es ist eine Weiterbildung, dass zumindest der Saugwassereinlass der Wasserstrahlpumpe höher liegt oder positioniert ist als ein maximaler Gebrauchtwasserpegel oder Füllhöhe des Gebrauchtwasserbehälters. Insbesondere mag die Wasserstrahlpumpe höher liegen oder positioniert sein als der Gebrauchtwasserbehälter. Dadurch wird ein Einfließen von Gebrauchtwasser in den Saugwassereinlass auch noch nach Beendigung einer Betätigung der Wasserstrahlpumpe auf einfache Weise verhindert.

Es ist eine Ausgestaltung, dass der Auslass der Wasserstrahlpumpe mit einem Abwassertank des Dampfbehandlungsgeräts verbunden ist. Der Abwassertank mag insbesondere mit einer nach außen führenden Abwasserleitung verbunden sein. Dies bewirkt, dass ggf. verschmutztes Gebrauchtwasser sicher aus dem Dampfgenerator abgeführt wird.

Es ist eine weitere Ausgestaltung, dass der Auslass der Wasserstrahlpumpe mit einer Abwasserleitung des Dampfbehandlungsgeräts verbunden ist. Das Gebrauchtwasser kann dann direkt aus dem Dampfbehandlungsgerät befördert werden.

Es ist noch eine Ausgestaltung, dass der Auslass der Wasserstrahlpumpe mit einem Vorratstank eines Dampfgenerators verbunden ist oder Wasser in den Vorratstank fördert. Das aus dem Gebrauchtwasserbehälter abgesaugte Gebrauchtwasser wird also (zusammen mit dem aus dem Druckwassereinlass stammenden Frischwasser) in den Vorratstank des Dampfgenerators rückgeführt. Dadurch kann Wasser eingespart werden, da es ggf. mehrfach verdampft, dann kondensiert und wieder zur Verdampfung in den Vorratstank des Dampfgenerators rückgeführt wird. Es ist eine Weiterbildung, dass das Gebrauchtwasser aus einem mittelhohen Bereich des Gebrauchtwasserbehälters abgesaugt wird, um eine Verschmutzung des Vorratstanks zu vermeiden, und zwar durch auf einer Oberfläche schwimmendes Öl oder durch sich am Boden absetzende Speisereste o.ä. Dem Auslass der Wasserstrahlpumpe mag eine umschaltbare Wasserweiche nachgeschaltet sein, um das von der Wasserstrahlpumpe ausgelassene Wasser wahlweise an unterschiedliche Ziele zu leiten, z.B. in einen Abwassertank, einen Vorratstank oder in eine Abwasserleitung. Erfindungsgemäß ist der Wasserbehälter für Gebrauchtwasser ein Siphon oder siphonartiger Behälter, welcher durch sich bodenseitig in einem Dampfbehandlungsraum sammelndes Wasser füllbar ist. Dadurch kann das während und nach einem Dampfbehandlungsablauf in dem Dampfbehandlungsraum kondensierte Wasser abgeführt werden. Der Dampf kondensiert beispielsweise an den Wänden des Dampfbehandlungsraums und sammelt sich bodenseitig an.

Das Dampfbehandlungsgerät mag insbesondere einen in dem Boden, insbesondere in einem tiefsten Teil des Bodens, eingebrachten Ablauf für das kondensierte (Gebraucht-) Wasser aufweisen, welcher in den Siphon führt. Der Ablauf mag z.B. als Stutzen ausgebildet sein. Der Siphon mag sich unterhalb des Ablaufs befinden.

Der Siphon mag insbesondere an seinem oberen Bereich ein Ablaufrohr aufweisen, das z.B. mit der Abwasserleitung oder einem Abwassertank des Dampfbehandlungsgeräts verbunden ist und welches ein Überlaufen des Siphons in den Dampfbehandlungsraum verhindert. Eine Höhenposition des Ablaufrohrs bestimmt eine maximale Füllhöhe des darin gehaltenen Gebrauchtwassers.

Eine mit dem Saugwassereinlass der Wasserstrahlpumpe verbundene Absaugleitung mag insbesondere bodennah in den Siphon oder in den Boden des Siphons münden, um diesen bis zu ihrer Höhe zu leeren. Die Absaugleitung mag zur einfachen Verlegung und Montage insbesondere einen schlauchartigen Abschnitt aufweisen. Es wird besonders bevorzugt, wenn ein Schlauch einerseits an den Saugwassereinlass der Wasserstrahlpumpe und andererseits an einen Anschlussstutzen des Siphons angeschlossen ist.

Es ist ferner eine Ausgestaltung, dass das Dampfbehandlungsgerät dazu eingerichtet ist, eine Entlüftung des Dampfbehandlungsraums mittels eines wahlweise gefüllten und entleerten Siphons einzustellen. Dabei wird der Siphon als ein funktional einer Klappe ähnliches Entlüftungselement verwendet. Je nachdem, ob der Siphon gefüllt oder entleert ist, verhindert bzw. erlaubt der Siphon eine Entlüftung des Garraums durch die Wasserstrahlpumpe, z.B. zu dessen Trocknung. Dabei wird ausgenutzt, dass bei gefülltem Garraum durch das darin enthaltende Wasser eine gastechnische Verbindung zwischen dem Garraum und den an die Wasserstrahlpumpe anschließenden Bereichen des Dampfbehandlungsgeräts (z.B. einem Abwassertank) unterbrochen ist. Bei geleertem Siphon hingegen ist eine solche Verbindung hergestellt, und Luft, Feuchtigkeit usw. kann aus dem Garraum durch den Siphon, durch die Absaugleitung und durch die Wasserstrahlpumpe abziehen, z.B. in einen Abwassertank und z.B. weiter durch eine an den Abwassertank angeschlossene Entlüftungsleitung nach außen.

Es ist auch eine Ausgestaltung, dass dem Druckwassereinlass der Wasserstrahlpumpe ein Ventil vorgeschaltet ist und das Dampfbehandlungsgerät dazu eingerichtet ist, eine Aktivierung der Wasserstrahlpumpe (bei welcher Wasser aus dem Gebrauchtwasserbehälter in den Saugwassereinlass eingesaugt wird) mittels einer Betätigungsdauer des Ventils einzustellen. Ist eine Betätigungsdauer des Ventils gering, wird kein Unterdruck in der Wasserstrahlpumpe aufgebaut, der ausreicht und/oder der lange genug aufrechterhalten wird, um Gebrauchtwasser aus dem Gebrauchtwasserbehälter in den Saugwassereinlass einzusaugen (die Wasserstrahlpumpe ist "deaktiviert"). Ist eine Betätigungsdauer ausreichend lang, wird ein Unterdruck in der Wasserstrahlpumpe aufgebaut, der ausreicht und/oder lange genug aufrechterhalten wird, um Gebrauchtwasser aus dem Gebrauchtwasserbehälter in die Saugwassereinlass einzusaugen (die Wasserstrahlpumpe ist "aktiviert"). Die zur Aktivierung der Wasserstrahlpumpe nötige Mindestbetätigungsdauer des Ventils hängt von dem konkreten Aufbau des Dampfbehandlungsgeräts ab. Um eine beliebige Menge an Frischwasser ohne eine Beimengung von Gebrauchtwasser aus dem Gebrauchtwasserbehälter einlassen zu können, mag das Ventil beispielsweise wiederholt (und damit durch Pausen unterbrochen) für eine Zeitdauer unterhalb der Mindestbetätigungsdauer betätigt werden.

Es ist außerdem eine Ausgestaltung, dass die Wasserstrahlpumpe in ein Frischwasser-Zufuhrrohr integriert ist. Dazu mag die Wasserstrahlpumpe insbesondere an dem Druckwassereinlass und an dem Auslass mit einem jeweiligen steifen Rohr verbunden sein. An den Saugwassereinlass mag z.B. ein steifes Rohr oder ein biegsamer Schlauch anschließen.

Es ist zudem eine Ausgestaltung, dass die Wasserstrahlpumpe in einen Tankdeckel integriert ist. Dies ergibt eine besonders stabile und kompakte Anordnung. Der Tankdeckel mag ein Deckel eines Vorratstanks eines Dampfgenerators oder ein Deckel eines Abwassertanks des Dampfbehandlungsgeräts sein.

Es ist weiterhin eine Ausgestaltung, dass das Dampfbehandlungsgerät ein Haushaltsgerät ist.

Das Dampfbehandlungsgerät mag zusätzlich mindestens einen Heizkörper zur Aufheizung des Dampfbehandlungsraums, z.B. elektrisch betreibbare Widerstandsheizkörper, und/oder mindestens eine Mikrowellen-Erzeugungseinrichtung aufweisen. Das Dampfbehandlungsgerät mag beispielsweise zur Dampfbehandlung ohne Aktivierung eines Heizkörpers und/oder der Mikrowelle, zum Garen ohne Dampfbehandlung oder für einen Kombibetrieb mit Aufheizung/Mikrowelleneinbringung und Dampfbehandlung eingerichtet sein.

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden schematischen Beschreibung eines Ausführungsbeispiels, das im Zusammenhang mit den Zeichnungen näher erläutert wird. Dabei können zur Übersichtlichkeit gleiche oder gleichwirkende Elemente mit gleichen Bezugszeichen versehen sein.

Die einzige **Figur** zeigt dazu als Schnittdarstellung in Seitenansicht eine Skizze eines Dampfbehandlungsgeräts in Form eines Haushalts-Dampfgargeräts 1. Das Haushalts-Dampfgargerät 1 weist einen Dampfbehandlungsraum 2 auf, dessen frontseitige Beschickungsöffnung 3 mittels einer Tür 4 verschließbar ist. An einer Rückwand 7 des Dampfbehandlungsraums 2 befindet sich eine Abtrennung 5 (z.B. eine Prallwand oder ein luftdurchlässiger Raumteiler), hinter welcher sich ein Gebläserad 6 eines Gebläses oder Ventilators befindet. In den Dampfbehandlungsraum 2 ist Dampf einbringbar, beispielsweise durch Vorsehen eines außerhalb des Dampfbehandlungsraums 2 angeordneten Dampfgenerators (o. Abb.), welcher Dampf erzeugt und diesen in den Dampfbehandlungsraum 2 leitet. Alternativ mag der Dampf in dem Dampfbehandlungsraum 2 erzeugt werden, z.B. durch Erhitzen in einer in dem Dampfbehandlungsraum 2 bodenseitig angebrachten Verdampferschale (o. Abb.).

Durch Drehen eines an der Rückwand 7 angeordneten Gebläserads 6 wird der Dampf in dem Dampfbehandlungsraum 2 verteilt. Das Gebläserad 6 kann auch zur Erzeugung einer Umluft in dem Dampfbehandlungsraum 2 verwendet werden, z.B. zum Umsetzen einer Umluft-Heizfunktion. Allgemein mögen zum Heizen des Dampfbehandlungsraums 2 ein oder mehrere Heizkörper vorhanden sein (o. Abb.), z.B. ein das Gebläserad 6 seitlich umgebender Ringheizkörper, ein Oberhitzeheizkörper im Bereich einer Decke 9 des Dampfbehandlungsraums 2 und/oder ein Unterhitzeheizkörper im Bereich eines Bodens 10 des Dampfbehandlungsraums 2.

Beispielsweise wie hier gezeigt in die Rückwand 7 mündet z.B. hinter oder in der Nähe des Gebläserads 6 ein Überlaufloch 8 zum Abführen von in dem Dampfbehandlungsraum 2 steigenden Wasser, z.B. bei verstopftem Abfluss aus dem Dampfbehandlungsraum 2.

Das Überlaufloch 8 ist über ein Überlaufrohr 11 mit einer siphonartigen Auffangwanne 12 oder Siphonkammer verbunden, die in einem Abwassertank 14 untergebracht. Der Abwassertank 14 ist bodennah mit einer nach außen führenden Abwasserleitung 15 verbunden ist. Aus der Auffangwanne 12 überlaufendes Wasser W mag also in die Abwasserleitung 15 gelangen. Oberseitig des Abwassertanks 14 ist eine Entlüftungsleitung 13 vorhanden, Durch die mit Wasser W gefüllte siphonartige Auffangwanne 12 wird eine offene Verbindung des Dampfbehandlungsraum 2 seiner Umgebung verhindert, aus welcher sonst ungehindert Dampf entweichen könnte.
In dem Dampfbehandlungsraum 2 kondensierender Dampf läuft zu der tiefsten Stelle des Bodens 10, in welche ein außenseitig anschließender Ablaufstutzen 16 mündet. Der Ablaufstutzen 16 führt zu einem Siphon 17 und mag einen Teil des Siphons 17 darstellen. Der Siphon 17 weist ein Behältnis 18 zur Aufnahme des durch den Ablaufstutzen 16 einfließenden Gebrauchtwassers G auf. Der Ablaufstutzen 16 mündet tiefer in dem Behältnis 18 als ein wandseitig anschließendes Ablaufrohr 19. Das Ablaufrohr 19 ist mit der Abwasserleitung 15 verbunden und bestimmt eine maximale Füllhöhe des Behältnisses 18.

An einer bodennahen Stelle der Seitenwand des Behältnisses 18 mündet ferner eine Absaugleitung 20 in das Behältnis 18. Die bevorzugt als ein Schlauch ausgeführte Absaugleitung 20 ist mit ihrem anderen Ende an eine Hebeeinrichtung in Form einer Wasserstrahlpumpe 21 angeschlossen, genauer gesagt an dessen Saugwassereinlass 22. Die Wasserstrahlpumpe 21 ist in dem Ausschnitt A vergrößert dargestellt. Ist das Behältnis bis über die Absaugleitung 20 mit dem Gebrauchtwasser G gefüllt, ist eine gastechnische Verbindung zwischen dem Dampfbehandlungsraum 2 und der Wasserstrahlpumpe 21 unterbrochen, ansonsten geöffnet.

Die Wasserstrahlpumpe 21 weist ferner sowohl einen mit einem Festwasseranschluss 23 des Haushalts-Dampfgargeräts 1 verbundenen Druckwassereinlass 24 als auch einen zu der Auffangwanne 12 führenden Auslass 25 auf. An dem Festwasseranschluss 23 wird mit bevorzugt einem Druck P von zwei bar oder mehr druckbeaufschlagtes Frischwasser F bereitgestellt. Zwischen dem Festwasseranschluss 23 und dem Druckwassereinlass 24 ist ein Ventil 26 zwischengeschaltet. Die Wasserstrahlpumpe 21 mag insbesondere dadurch in ein Frischwasser-Zufuhrrohr 27a, 27b integriert sein, dass der Druckwassereinlass 24 und der Auslass 25 mit einem jeweiligen steifen Rohr 27a bzw. 27b verbunden sind. Die steifen Rohre 27a, 27b können die Wasserstrahlpumpe 21 halten. Die Wasserstrahlpumpe 21 liegt höher als der Siphon 17.

Mittels der Wasserstrahlpumpe 21 kann weitgehend geräuschlos in dem Siphon 17 bzw. in dessen Behältnis 18 befindliches Gebrauchtwasser G durch den Saugwassereinlass 22 eingesaugt und durch den Auslass 25 in die Auffangwanne 12 ausgelassen werden. Durch den Auslass 25 fließt also ein Gemisch aus durch den Druckwassereinlass 24 eingeströmtem Frischwasser F und aus dem Saugwassereinlass 22 eingesaugtes Gebrauchtwasser G.

Das Haushalts-Dampfgargerät 1 ist dazu eingerichtet, eine Aktivierung der Wasserstrahlpumpe 21 (bei welcher Wasser aus dem Siphon 17 in den Saugwassereinlass 22 eingesaugt wird) mittels einer Betätigungsdauer des Ventils 26 einzustellen. Ist eine Betätigungsdauer des Ventils 26 gering, wird mittels der Wasserstrahlpumpe 21 kein Gebrauchtwasser G aus dem Siphon 17 eingesaugt, weil entweder der Unterdruck in der Wasserstrahlpumpe 21 ausreicht, um das Gebrauchtwasser G hochzusaugen und/oder weil die Zeit für das Gebrauchtwasser G nicht ausreicht, um die Wasserstrahlpumpe 21 zu erreichen. Dieser Zustand wird auch als "deaktivierte" Wasserstrahlpumpe 21 bezeichnet. Ist eine Betätigungsdauer des Ventils 26 hingegen ausreichend lang, wird ein Unterdruck in der Wasserstrahlpumpe 21 aufgebaut, der ausreicht und/oder der lange genug aufrechterhalten wird, um das Gebrauchtwasser G aus dem Siphon 17 einzusaugen, was auch als "aktivierte" Wasserstrahlpumpe 21 bezeichnet wird.

Das Haushalts-Dampfgargerät 1 kann ferner gezielt einen Füllzustand des Siphons 17 bzw. des Behältnisses 18 zwischen "gefüllt" und "entleert" einstellen, um eine Entlüftung des Dampfbehandlungsraums 2 zu ermöglichen. In dem gefüllten Zustand ist das Behältnis 18 bis über die untere Öffnung des Ablaufstutzens 16 gefüllt und im entleerten Zustand bis unter die untere Öffnung des Ablaufstutzens 16 entleert. In dem entleerten Zustand wird eine gastechnische Verbindung zwischen dem Dampfbehandlungsraum 2 und der Entlüftungsleitung 13 des Abwassertanks 14 hergestellt, über welche dann auch der Dampfbehandlungsraum 2 entlüftbar ist. Im gefüllten Zustand ist diese Verbindung durch das in dem Behältnis 18 befindliche Gebrauchtwasser G unterbrochen.

Selbstverständlich ist die vorliegende Erfindung nicht auf das gezeigte Ausführungsbeispiel beschränkt, sondern durch den nachfolgend angegebenen unabhängigen Anspruch definiert. Allgemein kann unter "ein", "eine" usw. eine Einzahl oder eine Mehrzahl verstanden werden, insbesondere im Sinne von "mindestens ein" oder "ein oder mehrere" usw., solange dies nicht explizit ausgeschlossen ist, z.B. durch den Ausdruck "genau ein" usw.

Auch kann eine Zahlenangabe genau die angegebene Zahl als auch einen üblichen Toleranzbereich umfassen, solange dies nicht explizit ausgeschlossen ist.

### Bezugszeichenliste

- 1: Haushaltsgargerät
- 2: Dampfbehandlungsraum
- 3: Beschickungsöffnung
- 4: Tür
- 5: Abtrennung
- 6: Gebläserad
- 7: Rückwand des Dampfbehandlungsraums
- 8: Überlaufloch
- 9: Decke des Dampfbehandlungsraums
- 10: Boden des Dampfbehandlungsraums
- 11: Überlaufrohr
- 12: siphonartige Auffangwanne
- 13: Entlüftungsleitung
- 14: Abwassertank
- 15: Abwasserleitung
- 16: Ablaufstutzen
- 17: Siphon
- 18: Behältnis
- 19: Ablaufrohr
- 20: Absaugleitung
- 21: Wasserstrahlpumpe
- 22: Saugwassereinlass
- 23: Festwasseranschluss
- 24: Druckwassereinlass
- 25: Auslass
- 26: Ventil
- 27a: Teilabschnitt eines Frischwasserzufuhrrohrs
- 27b: Teilabschnitt eines Frischwasserzufuhrrohrs
- A: Ausschnitt
- F: Frischwasser
- G: Gebrauchtwasser
- P: Druck
- W: Wasser

## Patentansprüche

1. Dampfbehandlungsgerät (1), aufweisend einen Festwasseranschluss (23), einen Gebrauchtwasserbehälter (17, 18) zur Aufnahme von Gebrauchtwasser (G) aus einem Dampfbehandlungsraum (2) und eine Hebeeinrichtung zum Entfernen des Gebrauchtwassers (G) aus dem Gebrauchtwasserbehälter (17, 18),
- welche Hebeeinrichtung eine Wasserstrahlpumpe (21) mit einem Druckwassereinlass (24), einem Saugwassereinlass (22) und einem Auslass (25) aufweist,
- wobei der Druckwassereinlass (24) mit dem Festwasseranschluss (23) verbunden ist und der Saugwassereinlass (22) mit dem Gebrauchtwasserbehälter (17, 18) verbunden ist,
**dadurch gekennzeichnet, dass**
d er Gebrauchtwasserbehälter ein Siphon (17, 18) ist, welcher durch sich bodenseitig in einem Dampfbehandlungsraum (2) sammelndes Wasser (G) füllbar ist.

2. Dampfbehandlungsgerät (1) nach Anspruch 1, **dadurch gekennzeichnet, dass** der Auslass (25) der Wasserstrahlpumpe (21) mit einem Abwassertank (14) des Dampfbehandlungsgeräts (1) verbunden ist.

3. Dampfbehandlungsgerät (1) nach Anspruch 2, **dadurch gekennzeichnet, dass** der Abwassertank (14) eine siphonartige Auffangwanne (12) aufweist, die über den Auslass (25) der Wasserstrahlpumpe (21) befüllbar ist und in die ein Überlaufrohr (11) ragt, welches mit seinem anderen Ende (8) in den Dampfbehandlungsraum (2) mündet.

4. Dampfbehandlungsgerät (1) nach Anspruch 1, **dadurch gekennzeichnet, dass** der Auslass (25) der Wasserstrahlpumpe (21) mit einer Abwasserleitung (15) des Dampfbehandlungsgeräts (1) verbunden ist.

5. Dampfbehandlungsgerät (1) nach Anspruch 1, **dadurch gekennzeichnet, dass** der Auslass (25) der Wasserstrahlpumpe (21) mit einem Vorratstank eines Dampfgenerators (12) verbunden ist.

6. Dampfbehandlungsgerät (1) nach einem der vorhergehenden Ansprüche, **dadurch gekennzeichnet, dass** zumindest der Saugwassereinlass (22) der Wasserstrahlpumpe (21) höher liegt oder positioniert ist als ein maximaler Gebrauchtwasserpegel des Gebrauchtwasserbehälters (17, 18).

7. Dampfbehandlungsgerät (1) nach einem der vorhergehenden Ansprüche, **dadurch gekennzeichnet, dass** das Dampfbehandlungsgerät (1) dazu eingerichtet ist, eine Entlüftung des Dampfbehandlungsraums (2) mittels des wahlweise gefüllten und entleerten Siphons (17, 18) einzustellen.

8. Dampfbehandlungsgerät (1) nach einem der vorhergehenden Ansprüche, **dadurch gekennzeichnet, dass** dem Druckwassereinlass (24) der Wasserstrahlpumpe (21) ein Ventil (26) vorgeschaltet ist und das Dampfbehandlungsgerät (1) dazu eingerichtet ist, eine Aktivierung der Wasserstrahlpumpe (21) mittels einer Betätigungszeit des Ventils (26) einzustellen.

9. Dampfbehandlungsgerät (1) nach einem der vorhergehenden Ansprüche, **dadurch gekennzeichnet, dass** die Wasserstrahlpumpe (21) in ein Frischwasser-Zufuhrrohr (27a, 27 b) integriert ist.

10. Dampfbehandlungsgerät (1) nach einem der vorhergehenden Ansprüche, **dadurch gekennzeichnet, dass** die Wasserstrahlpumpe (21) in einem Tankdeckel integriert ist.

11. Dampfbehandlungsgerät (1) nach einem der vorhergehenden Ansprüche, **dadurch gekennzeichnet, dass** das Dampfbehandlungsgerät (1) ein Haushaltsgerät ist.

## Claims

1. Steam treatment device (1), having a fixed water connection (23), a used water container (17, 18) for receiving used water (G) from a steam treatment chamber (2) and a lifting unit for removing the used water (G) from the used water container (17, 18),
- which lifting unit has a water jet pump (21) with a pressurised water inlet (24), a suction water inlet (22) and an outlet (25),
- wherein the pressurized water inlet (24) is connected to the fixed water connection (23) and the suction water inlet (22) is connected to the used water container (17, 18),
**characterised in that**
- the used water container is a siphon (17, 18) which can be filled by water (G) collecting on the base of a steam treatment chamber (2).

2. Steam treatment device (1) according to claim 1, **characterised in that** the outlet (25) of the water jet pump (21) is connected to a waste water tank (14) of the steam treatment device (1).

3. Steam treatment device (1) according to claim 2, **characterised in that** the waste water tank (14) has a siphon-type spillage collection trough (12), which can be filled by way of the outlet (25) of the water jet pump (21) and into which an overflow pipe (11) projects, which leads into the steam treatment chamber (2) with its other end (8).

4. Steam treatment device (1) according to claim 1, **characterised in that** the outlet (25) of the water jet pump (21) is connected to a waste water line (15) of the steam treatment device (1).

5. Steam treatment device (1) according to claim 1, **characterised in that** the outlet (25) of the water jet pump (21) is connected to a storage tank of a steam generator (12).

6. Steam treatment device (1) according to one of the preceding claims, **characterised in that** at least the suction water inlet (22) of the water jet pump (21) is higher or is positioned higher than a maximum used water level of the used water container (17, 18).

7. Steam treatment device (1) according to one of the preceding claims, **characterised in that** the steam treatment device (1) is designed to adjust a ventilation of the steam treatment chamber (2) using the optionally filled and emptied siphon (17, 18).

8. Steam treatment device (1) according to one of the preceding claims, **characterised in that** a valve (26) is arranged upstream of the pressurized water inlet (24) of the water jet pump (21) and the steam treatment device (1) is designed to adjust an activation of the water jet pump (21) by means of an actuation time of the valve (26).

9. Steam treatment device (1) according to one of the preceding claims, **characterised in that** the water jet pump (21) is integrated into a fresh water supply pipe (27a, 27b).

10. Steam treatment device (1) according to one of the preceding claims, **characterised in that** the water jet pump (21) is integrated into a tank cover.

11. Steam treatment device (1) according to one of the preceding claims, **characterised in that** the steam treatment device (1) is a household appliance.

## Revendications

1. Appareil de traitement à la vapeur (1) présentant une prise d'eau fixe (23), un réservoir d'eau utilisée (17, 18) destiné à réceptionner l'eau utilisée (G) provenant d'une chambre de traitement de vapeur (2) et un dispositif de levage destiné à retirer l'eau utilisée (G) hors du réservoir d'eau utilisée (17, 18),
- lequel dispositif de levage présente une pompe à jet d'eau (21) munie d'une entrée d'eau sous pression (24), d'une entrée d'eau aspirée (22) et d'une sortie (25),
- l'entrée d'eau sous pression (24) étant reliée à la prise d'eau fixe (23) et l'entrée d'eau aspirée (22) étant reliée au réservoir d'eau utilisée (17, 18),
**caractérisé en ce que**
- le réservoir d'eau utilisée est un siphon (17, 18) qui est remplissable avec de l'eau (G) se collectant côté fond dans une chambre de traitement de vapeur (2).

2. Appareil de traitement à la vapeur (1) selon la revendication 1, **caractérisé en ce que** la sortie (25) de la pompe à jet d'eau (21) est reliée à un réservoir d'eau d'évacuation (14) de l'appareil de traitement à la vapeur (1).

3. Appareil de traitement à la vapeur (1) selon la revendication 2, **caractérisé en ce que** le réservoir d'eau d'évacuation (14) présente un bac de récupération (12) en forme de siphon, qui est remplissable par l'intermédiaire de la sortie (25) de la pompe à jet d'eau (21) et dans lequel dépasse un tube de trop-plein (11), lequel, avec son autre extrémité (8), débouche dans la chambre de traitement de vapeur (2).

4. Appareil de traitement à la vapeur (1) selon la revendication 1, **caractérisé en ce que** la sortie (25) de la pompe à jet d'eau (21) est reliée à une conduite d'eau d'évacuation (15) de l'appareil de traitement à la vapeur (1).

5. Appareil de traitement à la vapeur (1) selon la revendication 1, **caractérisé en ce que** la sortie (25) de la pompe à jet d'eau (21) est reliée à un réservoir de stockage d'un générateur de vapeur (12).

6. Appareil de traitement à la vapeur (1) selon l'une quelconque des revendications précédentes, **caractérisé en ce qu'**au moins l'entrée d'eau aspirée (22) de la pompe à jet d'eau (21) est plus haute qu'un niveau maximum d'eau utilisée du réservoir d'eau utilisée (17, 18).

7. Appareil de traitement à la vapeur (1) selon l'une quelconque des revendications précédentes, **caractérisé en ce que** l'appareil de traitement à la vapeur (1) est conçu pour régler une vidange de la chambre de traitement de vapeur (2) au moyen du siphon (17, 18) sélectivement rempli ou vidé.

8. Appareil de traitement à la vapeur (1) selon l'une quelconque des revendications précédentes, **caractérisé en ce qu'**une vanne (26) est installée en amont de l'entrée d'eau sous pression (24) de la pompe à jet d'eau (21) et **en ce que** l'appareil de traitement à la vapeur (1) est conçu pour régler une activation de la pompe à jet d'eau (21) au moyen d'un temps d'actionnement de la vanne (26).

9. Appareil de traitement à la vapeur (1) selon l'une quelconque des revendications précédentes, **caractérisé en ce que** la pompe à jet d'eau (21) est intégrée dans un tube d'arrivée d'eau fraîche (27a, 27b).

10. Appareil de traitement à la vapeur (1) selon l'une quelconque des revendications précédentes, **caractérisé en ce que** la pompe à jet d'eau (21) est intégrée dans un couvercle de réservoir.

11. Appareil de traitement à la vapeur (1) selon l'une quelconque des revendications précédentes, **caractérisé en ce que** l'appareil de traitement à la vapeur (1) est un appareil ménager.
